# EUROPÄISCHE PATENTSCHRIFT

(11) **EP 2 455 151 B1**
(45) Veröffentlichungstag und Bekanntmachung des Hinweises auf die Patenterteilung: **08.08.2018**
(21) Anmeldenummer: 11450146.3
(22) Anmeldetag: 22.11.2011
(51) Int. Cl.: A63J 1/02

(54) **Seilzugeinrichtung, insbesondere Prospektzuganlage für eine Bühne oder dgl.**
Cable winch system, in particular flybar system for a platform or similar
Dispositif de traction de câble, notamment système de palan pour une scène ou analogue

(30) Priorität: 23.11.2010 AT 19472010
(43) Veröffentlichungstag der Anmeldung: 23.05.2012
(73) Patentinhaber: Waagner-Biro Austria Stage Systems AG, 1220 Wien (AT)
(72) Erfinder: Maier, Wolfgang, 92724 Trabitz (DE); Raser, Erich, 2471 Pachfurth (AT)
(74) Vertreter: Miksovsky, Alexander

(56) Entgegenhaltungen:
- WO-A2-02/10057
- US-A- 1 894 833
- US-A- 4 541 160
- US-A- 4 828 003
- US-A1- 2008 203 211
- US-A1- 2009 212 269

## Beschreibung

Die vorliegende Erfindung bezieht sich auf eine Seilzugeinrichtung, insbesondere Prospektzuganlage für eine Bühne oder dgl., wobei eine Mehrzahl von jeweils wenigstens ein Seil aufweisenden Seiltrommeln mit einer gemeinsamen Antriebseinrichtung über eine gemeinsame Antriebswelle gekoppelt ist, und wobei die Antriebswelle von einer Mehrzahl von mit den jeweiligen Seiltrommeln gekoppelten bzw. koppelbaren stangenartigen Elementen gebildet ist, wobei die Antriebswelle ein von einem kreisrunden Profil abweichendes Profil aufweist, welches mit einer entsprechend komplementären Profilierung der Seiltrommeln und/oder der Antriebseinrichtung zusammenwirkt.

Derartige Seilzugeinrichtungen werden beispielsweise im Zusammenhang mit Bühnen oder dgl. verwendet, wobei sie für eine Bewegung von Prospekten, Einzelstücken, Bühnenbestandteilen und dgl. insbesondere in vertikaler Richtung dienen. Hiefür werden üblicherweise über der Bühne auf einem sogenannten Schnürboden im wesentlichen an festen Positionen Rollen bzw. Seiltrommeln angeordnet, über welche gegebenenfalls mehrere Seile laufen, wobei eine Mehrzahl von derartigen Seiltrommeln mit einer gemeinsamen Antriebseinrichtung über eine gemeinsame Antriebswelle gekoppelt ist, um derart auch größere Abmessungen und/oder ein größeres Gewicht aufweisende Gegenstände bewegen zu können. Betreffend derartige bekannte Seilzugeinrichtungen wird beispielsweise auf die DE-U1 87 14 758, die DE-A1 26 49 370, die DE-A1 24 00 848 oder die DE-U1 79 14 707 verwiesen.

Eine Seilzugeinrichtung ähnlich der eingangs genannten Art, wobei jedoch lediglich eine Seiltrommel vorgesehen ist, ist beispielsweise der WO 02/10057 zu entnehmen, wobei insbesondere darauf abgezielt wird, auf bei derartigen Seilzugeinrichtungen oftmals eingesetzte Gegengewichte verzichten zu können.

Eine weitere Seilzugeinrichtung ist beispielsweise der US 2009/0212269 A1 zu entnehmen, bei welcher eine mehrteilige Antriebswelle jeweils mit einem kreisrunden Profil ausgebildet ist, wobei teilweise zusätzlich gelenkige Verbindungen zwischen einzelnen Teilbereichen der Antriebswelle vorgesehen sind.

Nachteilig bei diesen bekannten Ausführungsformen von Seilzugeinrichtungen ist insbesondere die Tatsache, dass im wesentlichen die einzelnen Seiltrommeln, welche den Abgangspunkt bzw. die Position eines derartigen Seils bestimmen, an festgelegten Positionen vorzusehen sind und die zwischen einzelnen Seiltrommeln vorgesehene Antriebswelle nicht nur zur Übertragung einer Antriebsbewegung von einer gemeinsamen Antriebseinrichtung dient, sondern üblicherweise auch an einer entsprechenden Halterung bzw. Führung festgelegt ist und somit auch zur Abstützung gegebenenfalls hoher Lagerkräfte bzw. Beanspruchungen herangezogen wird.

Darüber hinaus sind beispielsweise aus der US 2008/0203211 A1, der US 4,828,003 A oder der US 1,894,833 A einfache Aufrollvorrichtungen für Vorhänge oder Jalousien zu entnehmen, welche sich jedoch im Aufbau, der Komplexität und den mechanischen Anforderungen grundlegend von Seilzugeinrichtungen der eingangs genannten Art unterscheiden, welche beispielsweise für Prospektzuganlagen für eine Bühne und somit zum Bewegen von üblicherweise ein großes Gewicht und/oder große Abmessungen aufweisenden Gegenständen zum Einsatz gelangen. Die vorliegende Erfindung stellt eine Seilzugeinrichtung gemäß Anspruch 1 bereit. Die vorliegende Erfindung zielt darauf ab, die Nachteile des bekannten Standes der Technik insbesondere im Hinblick auf eine im wesentlichen feste Positionierung einzelner Seiltrommeln zu beseitigen und eine Seilzugeinrichtung dahingehend weiter zu bilden, dass insbesondere in Anpassung an unterschiedliche örtliche Gegebenheiten eine Anpassung der Positionierung einzelner Seiltrommeln bei günstigerweise vereinfachter Lagerung ermöglicht wird.

Zur Lösung dieser Aufgaben ist eine Seilzugeinrichtung der eingangs genannten Art im Wesentlichen dadurch gekennzeichnet, dass die Seiltrommeln an wenigstens einem Endbereich mit einem im Wesentlichen normal auf die Antriebswelle ausgerichteten Träger bzw. Flansch ausgebildet sind, in welchem die zu dem Profil der Antriebswelle komplementäre Profilierung vorgesehen ist. Da sowohl die Antriebswelle als auch die Seiltrommeln und die Antriebseinrichtung jeweils mit einem von einem kreisrunden Profil abweichenden Profil ausgebildet sind, lässt sich eine einfache Kraftübertragung durch die von einem kreisrunden Profil abweichende Profilierung beispielsweise durch ein einfaches Stecksystem zur Verfügung stellen. Dadurch wird erfindungsgemäß für eine einfache und zuverlässige Kopplung zwischen einer Seiltrommel und dem von einem kreisrunden Profil abweichenden Profil der Antriebswelle in einfacher Weise möglich, eine Momentenübertragung über die Antriebswelle bei einfacher Kopplung mit einer Seiltrommel oder der Antriebseinrichtung zur Verfügung zu stellen, wobei gegebenenfalls bestehende Seiltrommeln oder Antriebseinrichtungen in einfacher Weise durch Vorsehen eines derartigen Trägers bzw. Flansches in Anpassung an eine erfindungsgemäße Antriebswelle mit von einem kreisrunden Profil abweichenden Profil adaptiert bzw. nachgerüstet werden können.

Im Gegensatz dazu war bei Ausführungsformen gemäß dem bekannten Stand der Technik mit einer kreisrunden Antriebswelle ein aufwendiges Lagern bzw. Koppeln der Antriebswelle sowohl in der Seiltrommel als auch in der Antriebseinrichtung für eine ordnungsgemäße Übertragung der Kräfte erforderlich. Durch Bereitstellen einer derartigen einfachen und zuverlässigen Kopplung durch ein von einem kreisrunden Profil abweichendes Profil lässt sich darüber hinaus entsprechend den örtlichen Gegebenheiten eine Anpassung an gegebenenfalls unterschiedliche Positionierungen oder gegebenenfalls auch nachträgliche Justierungen einer Seiltrommel einfach und zuverlässig dadurch vornehmen, dass die Antriebswelle von einer Mehrzahl von mit den jeweiligen Seiltrommeln gekoppelten bzw. koppelbaren stangenartigen Elementen gebildet ist. Derartige stangenartige Elemente können entsprechend den örtlichen Gegebenheiten mit angepasster Länge bereitgestellt werden oder unmittelbar vor Ort auf gewünschte Längen zur Positionierung der damit zu koppelnden Antriebseinrichtung und/oder Seiltrommeln abgelängt werden. Es wird bei Verwendung von modulartigen Elementen der Antriebswelle unmittelbar vor Ort eine Anpassung an gegebenenfalls unterschiedliche Erfordernisse möglich. Bei Ausbilden der Antriebswelle über die gesamte Länge mit einem von einem kreisrunden Profil abweichenden Profil kann durch ein einfaches Ablängen einer Antriebswelle bzw. eines Teilbereichs davon eine gewünschte Positionierung einer Seiltrommel erzielt werden. Erfindungsgemäß werden über die einzelnen Elemente der Antriebswelle nur Drehkräfte bzw. Drehmomente übertragen, während insbesondere im Gegensatz zum Stand der Technik keine Lagerkräfte durch die Antriebswelle bzw. deren modulartige Elemente aufgenommen bzw. abgestützt werden sollen, da diese Lager- bzw. Abstützkräfte durch die Lagerung der Seiltrommeln aufgenommen wird, wie dies nachfolgend im Detail erörtert werden wird.

Für eine besonders einfache und zuverlässige Kopplung zwischen einer Antriebswelle und einer Seiltrommel und/oder Antriebseinrichtung sowie zur Bereitstellung einfach herstellbarer Profile wird gemäß einer bevorzugten Ausführungsform vorgeschlagen, dass das Profil von einem regelmäßigen Profil, beispielsweise einem quadratischen, sechseckigen oder achteckigen Profil gebildet ist.

Wie oben bereits ausgeführt, ist zusätzlich neben einer fixen Positionierung einzelner Seiltrommeln und einer oftmals aufwendigen Drehmomentübertragung durch Vorsehen von kreisrunden Profilen für die Antriebswelle bei bestehenden Anlagen oftmals nachteilig, dass die Antriebswellen entsprechend massiv ausgebildet werden müssen, da neben einer Drehmomentübertragung für einen Antrieb der einzelnen damit zu koppelnden Seiltrommeln auch durch die Lagerung der Antriebswelle an einer Halterung bzw. einem Gerüst auch gegebenenfalls große Beanspruchungen und Lasten durch die Antriebswelle bzw. deren Teilelemente aufgenommen werden müssen. Für eine Entlastung der erfindungsgemäß vorgesehenen Antriebswelle wird gemäß einer weiters bevorzugten Ausführungsform vorgeschlagen, dass die Seiltrommeln in bzw. an einer Halterung bzw. Führung insbesondere verschiebbar gelagert sind. Derartig können die einzelnen Elemente der Antriebswelle bzw. kann die gesamte Antriebswelle entsprechend einfacher und leichter bzw. weniger massiv ausgebildet werden, da die Aufnahme der Lasten bzw. der durch ein gegebenenfalls hohes Gewicht aufweisenden, dazu bewegenden Elemente auftretenden Beanspruchungen über die an bzw. in einer Halterung bzw. Führung gelagerten Seiltrommeln aufgenommen werden, während über die zwischen einzelnen Seiltrommeln und der Antriebseinrichtung angeordnete Antriebswelle nur eine Übertragung eines Drehmoments für die Bewegung der Seiltrommeln erforderlich ist.

Für eine weitere Anpassung der Positionierung der einzelnen Seiltrommeln ist erfindungsgemäß für die gesamte Seilzugeinrichtung darüber hinaus bevorzugt vorgesehen, dass die Seiltrommeln in bzw. an der Halterung bzw. Führung verschiebbar gelagert sind.

Zur Beibehaltung eines gleichbleibenden Seilabgangs bzw. Abwickelpunkts des Seils bei einer Bewegung der Seiltrommeln wird gemäß einer weiters bevorzugten Ausführungsform vorgeschlagen, dass die Seiltrommeln entsprechend einer Auf- oder Abwickelbewegung der einzelnen Seile in bzw. an der Halterung bzw. Führung verschiebbar gelagert sind. Derart kann ein fixer bzw. festgelegter Seilabgangspunkt unabhängig von der abgegebenen Seillänge zur Verfügung gestellt werden, wobei mehrere mit einer gemeinsamen Antriebswelle gekoppelte Seiltrommeln entsprechend gleichmäßig in Übereinstimmung mit ihrer Auf- oder Abwickelbewegung an bzw. entlang der Halterung oder Führung bewegt werden.

Für eine weitere Erhöhung der Freiheitsgrade einer Bewegung der Seiltrommeln bzw. der gesamten Seilzuganlage ist gemäß einer weiters bevorzugten Ausführungsform vorgesehen, dass die Seiltrommeln an einer Halterung bzw. Führung gelagert sind, welche insbesondere in ihrer Längsrichtung bzw. bevorzugten Erstreckungsrichtung verschiebbar bzw. bewegbar gelagert ist.

Für eine einfache und zuverlässige Kopplung der aus mehreren Elementen bestehenden Antriebswelle mit der Antriebseinrichtung wird gemäß einer weiters bevorzugten Ausführungsform vorgeschlagen, dass die Antriebswelle bzw. ein stangenartiges Element derselben oder eine Seiltrommel mit der Antriebseinrichtung gekoppelt bzw. koppelbar ist.

Neben im wesentlichen geradlinig verlaufenden Seilzugeinrichtungen sind entsprechend den örtlichen Anforderungen gegebenenfalls von einer geraden bzw. fluchtenden Ausrichtung der Antriebswelle und der damit zu koppelnden Seiltrommeln abweichende geometrische Konfiguration bzw. Positionierungen einzelner Seiltrommeln erforderlich. In diesem Zusammenhang wird gemäß einer weiters bevorzugten Ausführungsform der erfindungsgemäßen Seilzugeinrichtung vorgeschlagen, dass wenigstens eine Gelenkverbindung zwischen zwei zueinander benachbarten Seiltrommeln in der Antriebswelle bzw. einem stangenartigen Element derselben vorgesehen bzw. integriert ist. Durch eine derartige Gelenkverbindung lassen sich somit beispielsweise bogenförmige Anordnungen einer Seilzugeinrichtung oder abgewinkelte Ausführungsformen zur Verfügung stellen. Für derartige, von einer geradlinigen Anordnung abweichende Positionierungen bzw. Anordnungen ist darüber hinaus vorgesehen, dass die Antriebswelle bzw. stangenartige Elemente derselben von einer Gelenkwelle gebildet ist bzw. sind, wie dies einer weiters bevorzugten Ausführungsform der erfindungsgemäßen Seilzugeinrichtung entspricht.

Entsprechend den örtlichen Gegebenheiten kann die Antriebseinrichtung an unterschiedlichen Positionen und entlang der Erstreckung der Antriebswelle und der damit zusammenwirkenden Seiltrommel vorgesehen sein. In diesem Zusammenhang wird gemäß einer bevorzugten Ausführungsform vorgeschlagen, dass die Antriebseinrichtung an einem Ende der Seilzugeinrichtung oder zwischen zwei benachbarten Seiltrommeln angeordnet ist.

Neben einer erfindungsgemäß bevorzugt vorgeschlagenen Bewegung einzelner Seiltrommeln entweder in Abhängigkeit von der Auf- oder Abwickelbewegung derselben oder zur Bewegung der gesamten Seilzugeinrichtung kann darüber hinaus die Seilzugeinrichtung an bzw. in einer Halterung oder Führung oder einem Gerüst verschiebbar oder bewegbar gelagert sein, wie dies einer weiters bevorzugten Ausführungsform entspricht. Derartig werden weitere Freiheitsgrade einer entsprechend den Anforderungen unterschiedlichen Positionierung der gesamten Seilzugeinrichtung zur Verfügung gestellt, wobei durch eine erfindungsgemäß zusätzlich vorgesehene verschiebbare bzw. bewegbare Lagerung der Seilzugeinrichtung diese beispielsweise als Kletterzug in ein Traversensystem integriert werden kann, welches beispielsweise an einer Decke einer Bühne festgelegt ist. Neben einer derartigen vertikalen Bewegbarkeit kann darüber hinaus durch eine entsprechende Anordnung an Halterungen bzw. Führungen gegebenenfalls zusätzlich auch eine wesentliche horizontale Bewegbarkeit der gesamten Seilzugeinrichtung zur Verfügung gestellt werden. Eine derartige Bewegbarkeit wird insbesondere durch den modulartigen Aufbau der Antriebswelle und die erfindungsgemäß vorgesehene Kopplung des von einem kreisrunden Profil abweichenden Profils unterstützt bzw. erleichtert.

Die Erfindung wird nachfolgend anhand von in der beiliegenden Zeichnung schematisch dargestellten Ausführungsbeispielen näher erläutert. In dieser zeigen:
Fig. 1 eine schematische Ansicht einer ersten Ausführungsform einer erfindungsgemäßen Seilzugeinrichtung;
Fig. 2 in vergrößertem Maßstab einen Schnitt durch eine Seiltrommel einer erfindungsgemäßen Seilzugeinrichtung, wobei ein Träger bzw. Flansch zur Aufnahme der ein von einem kreisrunden Profil abweichendes Profil aufweisenden Antriebswelle gezeigt ist;
Fig. 3 eine unterschiedliche Ausführungsform eines von einem kreisrunden Profil abweichenden Profils der Antriebswelle;
Fig. 4 eine schematische Draufsicht auf eine abgewandelte Ausführungsform einer erfindungsgemäßen Seilzugeinrichtung, wobei eine abgewinkelte Anordnung vorgesehen ist;
Fig. 5 in einer zur Fig. 4 ähnlichen Darstellung eine Draufsicht auf eine weitere abgewandelte Ausführungsform einer erfindungsgemäßen Seilzugeinrichtung mit einer bogenförmigen Anordnung bzw. Ausbildung der Antriebswelle;
Fig. 6 schematische Darstellungen des Seilabgangs von einer Seiltrommel bei einer Auf- oder Abwickelbewegung, wobei in
Fig. 6a ein festgelegter Seilabgang durch eine Bewegung der Seiltrommel angedeutet ist, während in Fig. 6b bei einer festgelegten Seiltrommel der Seilabgang wandert; und
Fig. 7 in einer zu Fig. 1 ähnlichen Darstellung eine schematische Ansicht einer weiteren abgewandelten Ausführungsform einer erfindungsgemäßen Seilzugeinrichtung, wobei die Seilzugeinrichtung an einer Halterung oder Führung verschiebbar bzw. bewegbar gelagert ist.

In Fig. 1 ist schematisch mit 1 eine Seilzugeinrichtung bezeichnet, wobei an einer an einem nicht näher gestellten Gerüst, beispielsweise einer Decke, festgelegten bzw. angeordneten Halterung bzw. Führung 2 eine Mehrzahl von Seiltrommeln 3 gelagert ist, von welchen eine im Detail in Fig. 2 gezeigt ist.

Die Seiltrommeln 3 dienen zum Auf- bzw. Abwickeln jeweils eines Seils 4, wobei bei der in Fig. 1 dargestellten Ausführungsform vier miteinander gekoppelte Seiltrommeln 3 vorgesehen sind, wobei die Seiltrommeln 3 durch eine schematisch mit 5 angedeutete Antriebseinrichtung unter Zwischenschaltung von modulartigen Elementen 6 einer Antriebswelle bewegt werden. Bei einer Auf- oder Abwickelbewegung von den Seiltrommeln 3 erfolgt über die Seile 4 ein Anheben oder Absenken einer Laststange 7, wobei an dieser Laststange 7 in nicht näher dargestellter und an sich bekannter Weise beispielsweise Bühnenelemente oder dgl. einer Bühne angehoben und abgesenkt werden können.

Durch die Anordnung bzw. Festlegung der Seiltrommeln 3 an der Halterung bzw. Führung 2 muss durch dazwischen liegenden Elemente 6 der Antriebswelle lediglich das von der Antriebseinrichtung 5 zur Verfügung gestellte Drehmoment übertragen werden, während durch die Elemente 6 der Antriebswelle eine Aufnahme von Lasten bzw. Beanspruchungen von gegebenenfalls ein großes Gewicht aufweisenden, über die Laststange 7 anzuhebenden und abzusenkenden Elementen nicht erforderlich ist.

Wie dies insbesondere unter Bezugnahme auf nachfolgende Figuren noch erörtert werden wird, können die Seiltrommeln 3 und gegebenenfalls die Führung 2 entsprechend örtlichen Gegebenheiten oder Anforderungen zusätzlich verschiebbar oder bewegbar gelagert sein.

Darüber hinaus ist in Fig. 1 angedeutet, dass insbesondere zur Bereitstellung zusätzlicher Freiheitsgrade einer Bewegung die gesamte Führung bzw. Halterung 2 insbesondere entsprechend dem Doppelpfeil 20 durch eine schematisch angedeutete Antriebseinrichtung 21 an dem nicht näher dargestellten Gerüst verschiebbar bzw. bewegbar gelagert ist.

In Fig. 2 ist schematisch ein Schnitt durch eine wiederum mit 3 bezeichnete Seiltrommel dargestellt, wobei die Festlegung an der nicht näher dargestellten Halterung bzw. Führung über die schematisch angedeuteten Klemmen bzw. Festlegungselemente 8 vorgenommen wird, welche nicht näher im Detail beschrieben werden.

Das Trommelelement 9 der Seiltrommel 3 weist zur Aufnahme des ebenfalls nicht näher dargestellten Seils entsprechende Erhebungen und Vertiefungen 10 auf, wie dies ebenfalls für sich gesehen bekannt ist.

Anstelle eines Seils 4, wie dies in Fig. 2 dargestellt ist, können auf einer Seiltrommel 3 bei einem entsprechenden mehrgängigen Gewinde zur Aufnahme bzw. Abgabe des Seils beim Aufwickeln und Abwickeln auf einer Seiltrommel 3 auch mehrere Seile 4 vorgesehen sein.

Für eine Kopplung mit einem nicht näher dargestellten Element der Antriebswelle ist ein Flansch bzw. Träger 11 vorgesehen, welcher, wie dies unter Bezugnahme auf die schematischen Darstellungen der Fig. 3 ersichtlich werden wird, eine von einem kreisrunden Profil abweichende Profilierung bzw. Durchbrechung 12 aufweist, über welche eine Kopplung mit der Antriebswelle 6 oder einem Element für eine einfache Drehmomentübertragung vorgesehen ist.

Die Seiltrommel 3 kann insbesondere bei geradliniger Ausführungsform, wie sie in Fig. 1 dargestellt ist, über eine durchgehende Antriebswelle in einfacher Weise durch die aneinander angepassten Profile sowohl der Antriebswelle 6 als auch der Durchbrechungen bzw. Profilierungen 12 im Träger 11 aufgeschoben und entsprechend der gewünschten Positionierung angeordnet werden.

Alternativ dazu können modulartige einzelne Elemente 6 einer Antriebswelle jeweils mit einem an jedem Ende der Seiltrommel 3 vorgesehenen Flansch bzw. Träger einfach durch eine Steckverbindung mit der Antriebswelle 6 für eine Drehung der Trommel 3 gekoppelt bzw. verbunden werden.

In Fig. 3 sind schematisch unterschiedliche Ausführungsformen für das Profil der Antriebswelle 6 als auch die hiezu komplementäre Profilierung 12 der Seiltrommel 3 angedeutet, wobei in Fig. 3a ein quadratisches Profil, in Fig. 3b ein sechseckiges Profil und in Fig. 3c ein achteckiges Profil dargestellt ist.

Abweichend von den in Fig. 3 dargestellten Profilen kann im wesentlichen ein beliebiges, von einer kreisrunden Form abweichendes Profil der Antriebswelle 6 für eine einfache und zuverlässige Übertragung des Drehmoments der Antriebsbewegung bei einer einfachen Kopplung mit einer Seiltrommel 3 vorgesehen sein.

Ähnlich wie bei der Seiltrommel 3, wie sie in Fig. 2 im Detail dargestellt ist, ist auch die Antriebseinrichtung 5 mit einem entsprechenden Träger bzw. Flansch für eine Kopplung mit der ein von einem kreisrunden Profil abweichendes Profil aufweisenden Antriebswelle 6 oder einem Element hievon ausgebildet. Derart wird es möglich, auch die Antriebseinrichtung 5 in einfacher Weise durch eine Steckverbindung von zueinander komplementären Profilen bzw. Profilierungen mit der Antriebswelle 6 zu verbinden bzw. zu koppeln.

In Fig. 4 und 5 sind von einer geradlinigen Anordnung bzw. Ausbildung einer Antriebswelle, wie sie in Fig. 1 gezeigt ist, abgewandelte Ausführungsformen dargestellt. In den schematischen Darstellungen ist wiederum eine Mehrzahl von Seiltrommeln jeweils mit 3 bezeichnet, wobei eine Antriebseinrichtung wiederum mit 5 bezeichnet ist. In Übereinstimmung mit der Darstellung gemäß Fig. 1 ist auch die Antriebswelle bzw. deren Teilelemente mit 6 bezeichnet.

Bei der Ausführungsform gemäß Fig. 4 ist eine abgewinkelte Anordnung bzw. Ausbildung der Antriebswelle 6 dargestellt, wobei zur Erzielung der entsprechenden abgewinkelten Ausbildung Gelenkverbindungen 13 vorgesehen sind. Anstelle von derartigen Gelenkverbindungen kann zur Bereitstellung einer derartigen abgewinkelten Ausführungsform der Seilzugeinrichtung 1 auch eine Gelenkwelle vorgesehen sein.

Demgegenüber ist bei der Ausführungsform gemäß Fig. 5 eine im wesentlichen bogenförmige Anordnung der Antriebswelle 6 vorgesehen, wobei im Bereich einzelner Seiltrommeln 3 einzelne Elemente 6 der Antriebswelle jeweils einen Winkel mit der Seiltrommel 3 einschließen.

Darüber hinaus ist bei der Darstellung gemäß Fig. 5 ersichtlich, dass im Gegensatz zu den in Fig. 1 und 4 dargestellten Ausführungsformen die Antriebseinrichtung 5 nicht an einem Ende der Antriebswelle 6 sondern zwischen zwei benachbarten Seiltrommeln 3 angeordnet ist, wobei für die Kopplung mit den benachbarten Seiltrommeln 3 entsprechend kurze Elemente 6' und 6" der Antriebswelle vorgesehen sind.

In Fig. 6a ist dargestellt, dass durch eine Bewegung einer Seiltrommel 3 entlang der wiederum mit 2 bezeichneten Führung, wie dies durch den Doppelpfeil 14 angedeutet ist, bei einer Auf- und Abwickelbewegung des Seils 4 ein fester Seilabgang beibehalten werden kann, wie dies durch die Durchtrittsöffnung 15 in einem nicht näher dargestellten Element angedeutet ist, wobei ähnlich wie in Fig. 2 der Einfachheit halber nur ein Seil 4 dargestellt ist.

Demgegenüber ist bei einer fixen Anordnung der Seiltrommel 3 an der Führung 2 bei einer Auf- und Abwickelbewegung eine Bewegung des Seils 4 bzw. Seilabgangs entsprechend dem Doppelpfeil 16 angedeutet.

Bei einer Kopplung mehrerer Seiltrommeln 3, wie dies in den vorangehenden Figuren dargestellt ist, ist für eine Erzielung eines jeweils fixen Seilabgangspunkts, wie dies in Fig. 6a dargestellt ist, eine entsprechend gleichsinnige Bewegung sämtlicher der miteinander gekoppelten Seiltrommeln 3 vorgesehen.

In Fig. 7 ist eine weiters abgewandelte Ausführungsform dargestellt, wobei eine Mehrzahl von wiederum mit 3 bezeichneten Seiltrommeln, welche über eine Antriebswelle 6 bzw. Teilelemente hievon verbunden und durch eine zwischen zwei benachbarten Seiltrommeln 3 gelagerte Antriebseinrichtung 5 angetrieben sind, in einer Halterung 17 gelagert ist, wobei die gesamte, wiederum mit 1 bezeichnete Seilzugeinrichtung über die Halterung 17 von einer Decken- bzw. Gerüstkonstruktion 18 über Seile 19 abgehängt und heb- und senkbar ist.

Eine über die Seiltrommeln 3 zusätzlich vorgesehene Anhebung oder Absenkung einer Laststange sowie daran festgelegter Bühnenelemente ist in Fig. 7 nicht dargestellt. Bei der Ausführungsform gemäß Fig. 7 ist somit die gesamte Seilzugeinrichtung 1 in im wesentlichen vertikaler Richtung bewegbar.

Zusätzlich oder alternativ hiezu kann auch bei dieser Ausführungsform ähnlich wie bei Fig. 1 vorgesehen sein, dass die gesamte Seilzugeinrichtung 1 bei einer Lagerung an einer entsprechenden Aufhängung oder Gerüstkonstruktion in horizontaler Richtung bewegbar ist, um eine weitere Einstellung einer Positionierung der gesamten Seilzugeinrichtung 1 zu ermöglichen und somit zusätzliche Freiheitsgrade einer Bewegung der Seilzugeinrichtung 1 sowie von dieser abgehängten Lasten zur Verfügung zu stellen.

## Patentansprüche

1. Seilzugeinrichtung, insbesondere Prospektzuganlage für eine Bühne oder dgl., wobei eine Mehrzahl von jeweils wenigstens ein Seil (4) aufweisenden Seiltrommeln (3) mit einer gemeinsamen Antriebseinrichtung (5) über eine gemeinsame Antriebswelle (6, 6', 6") gekoppelt ist, und wobei die Antriebswelle von einer Mehrzahl von mit den jeweiligen Seiltrommeln (3) gekoppelten bzw. koppelbaren stangenartigen Elementen (6, 6', 6") gebildet ist, **dadurch gekennzeichnet, dass** die Antriebswelle (6, 6', 6") ein über Ihre Gesamtlänge von einem kreisrunden Profil abweichendes Profil aufweist, welches mit einer entsprechend komplementären Profilierung (12) der Seiltrommeln (3) und/oder der Antriebseinrichtung (5) zusammenwirkt, wobei die Seiltrommeln (3) an wenigstens einem Endbereich mit einem im wesentlichen normal auf die Antriebswelle (6, 6', 6") ausgerichteten Träger bzw. Flansch (11) ausgebildet sind, in welchem die zu dem Profil der Antriebswelle (6, 6', 6") komplementäre Profilierung (12) vorgesehen ist.

2. Seilzugeinrichtung nach Anspruch 1, **dadurch gekennzeichnet, dass** das Profil (6, 6', 6", 12) von einem regelmäßigen Profil, beispielsweise einem quadratischen, sechseckigen oder achteckigen Profil gebildet ist.

3. Seilzugeinrichtung nach einem der Ansprüche 1 bis 2, **dadurch gekennzeichnet, dass** die Seiltrommeln (3) in bzw. an einer Halterung bzw. Führung (2) insbesondere verschiebbar gelagert sind.

4. Seilzugeinrichtung nach Anspruch 3, **dadurch gekennzeichnet, dass** die Seiltrommeln (3) entsprechend einer Auf- oder Abwickelbewegung der einzelnen Seile (4) in bzw. an der Halterung bzw. Führung (2) verschiebbar gelagert sind.

5. Seilzugeinrichtung nach einem der Ansprüche 1 bis 4, **dadurch gekennzeichnet, dass** die Seiltrommeln (3) an einer Halterung bzw. Führung (2) gelagert sind, welche insbesondere in ihrer Längsrichtung bzw. bevorzugten Erstreckungsrichtung verschiebbar bzw. bewegbar gelagert ist.

6. Seilzugeinrichtung nach einem der Ansprüche 1 bis 5, **dadurch gekennzeichnet, dass** die Antriebswelle (6) bzw. ein stangenartiges Element derselben oder eine Seiltrommel (3) mit der Antriebseinrichtung (5) gekoppelt bzw. koppelbar ist.

7. Seilzugeinrichtung nach einem der Ansprüche 1 bis 6, **dadurch gekennzeichnet, dass** wenigstens eine Gelenkverbindung (13) zwischen zwei zueinander benachbarten Seiltrommeln (3) in der Antriebswelle (6) bzw. einem stangenartigen Element derselben vorgesehen bzw. integriert ist.

8. Seilzugeinrichtung nach einem der Ansprüche 1 bis 7, **dadurch gekennzeichnet, dass** die Antriebswelle (6) bzw. stangenartige Elemente derselben von einer Gelenkwelle gebildet ist bzw. sind.

9. Seilzugeinrichtung nach einem der Ansprüche 1 bis 8, **dadurch gekennzeichnet, dass** die Antriebseinrichtung (5) an einem Ende der Seilzugeinrichtung (1) oder zwischen zwei benachbarten Seiltrommeln (3) angeordnet ist.

10. Seilzugeinrichtung nach einem der Ansprüche 1 bis 9, **dadurch gekennzeichnet, dass** die Seilzugeinrichtung (1) an bzw. in einer Halterung oder Führung (18) oder einem Gerüst verschiebbar bzw. bewegbar gelagert ist.

## Claims

1. A cable winch system, in particular a flybar system for a stage or similar, wherein a plurality of cable drums (3) each comprising at least one cable (4) is coupled to a joint driving device (5) via a joint driving shaft (6, 6', 6"), and wherein the driving shaft is comprised of a plurality of rod-shaped elements (6, 6', 6") coupled or coupleable to the respective one of said cable drums (3), **characterized in that** the driving shaft (6, 6', 6") has a profile deviating from a circular profile over its entire length, which cooperates with a respectively complementary profile (12) of the cable drums (3) and/or the driving device (5), wherein the cable drums (3), on at least one end region, are each designed with a beam or flange (11) oriented substantially normally to the driving shaft (6, 6', 6") and in which the profile (12) complementary to the profile of the driving shaft (6, 6', 6") is provided.

2. A cable winch system according to claim 1, **characterized in that** the profile (6, 6', 6", 12) is comprised of a regular profile, for instance a square, hexagonal or octagonal profile.

3. A cable winch system according to any one of claims 1 to 2, **characterized in that** the cable drums (3) are mounted, in particular movably mounted, in or on a bracket or guide (2) .

4. A cable winch system according to claim 3, **characterized in that** the cable drums (3) are movably mounted in or on the bracket or guide (2) in accordance with a winding or unwinding movement of the individual cables (4).

5. A cable winch system according to any one of claims 1 to 4, **characterized in that** the cable drums (3) are mounted on a bracket or guide (2) that is mounted so as to be movable or displaceable, in particular in its longitudinal direction or preferred extension direction.

6. A cable winch system according to any one of claims 1 to 5, **characterized in that** the driving shaft (6), or a rod-shaped element thereof, or a cable drum (3), is coupled or coupleable to the driving device (5).

7. A cable winch system according to any one of claims 1 to 6, **characterized in that** at least one hinge connection (13) is provided or integrated in the driving shaft (6), or a rod-shaped element thereof, between two mutually adjacent cable drums (3).

8. A cable winch system according to any one of claims 1 to 7, **characterized in that** the driving shaft (6), or rod-shaped elements thereof, is/are comprised of a universal shaft.

9. A cable winch system according to any one of claims 1 to 8, **characterized in that** the driving device (5) is disposed on one end of the cable winch system (1) or between two adjacent cable drums (3).

10. A cable winch system according to any one of claims 1 to 9, **characterized in that** the cable winch system (1) is movably or displaceably mounted on or in a bracket or guide (18) or on a truss.

## Revendications

1. Dispositif de traction de câble, notamment système de palan pour une scène ou analogue, dans lequel une pluralité de tambours de câble (3) présentant respectivement au moins un câble (4) est couplée à un dispositif d'entraînement commun (5) par le biais d'un arbre d'entraînement commun (6, 6', 6"), et dans lequel l'arbre d'entraînement est formé par une pluralité d'éléments de type barre (6, 6', 6") couplés ou pouvant être couplés aux tambours de câble (3) respectifs, **caractérisé en ce que** l'arbre d'entraînement (6, 6', 6") présente un profil divergeant d'un profil circulaire sur toute sa longueur, lequel coopère avec un profilage (12) complémentaire de manière correspondante des tambours de câble (3) et/ou du dispositif d'entraînement (5), dans lequel les tambours de câble (3) sont réalisés au niveau d'au moins une zone d'extrémité avec un support ou bride (11) dirigé de manière sensiblement normale sur l'arbre d'entraînement (6, 6', 6"), dans lequel le profilage (12) complémentaire au profil de l'arbre d'entraînement (6, 6', 6") est prévu.

2. Dispositif de traction de câble selon la revendication 1, **caractérisé en ce que** le profil (6, 6', 6", 12) est formé par un profil régulier, par exemple un profil carré, hexagonal ou octogonal.

3. Dispositif de traction de câble selon l'une quelconque des revendications 1 à 2, **caractérisé en ce que** les tambours de câble (3) sont logés notamment de manière coulissante dans ou au niveau d'une fixation ou guidage (2).

4. Dispositif de traction de câble selon la revendication 3, **caractérisé en ce que** les tambours de câble (3) sont logés de manière coulissante dans ou au niveau de la fixation ou guidage (2) en fonction d'un mouvement d'enroulement ou de déroulement des différents câbles (4).

5. Dispositif de traction de câble selon l'une quelconque des revendications 1 à 4, **caractérisé en ce que** les tambours de câble (3) sont logés au niveau d'une fixation ou guidage (2), laquelle est logée de manière coulissante ou mobile notamment dans sa direction longitudinale ou direction d'extension préférée.

6. Dispositif de traction de câble selon l'une quelconque des revendications 1 à 5, **caractérisé en ce que** l'arbre d'entraînement (6) ou un élément de type barre de celui-ci ou un tambour de câble (3) est couplé ou peut être couplé au dispositif d'entraînement (5).

7. Dispositif de traction de câble selon l'une quelconque des revendications 1 à 6, **caractérisé en ce qu'**au moins une liaison articulée (13) entre deux tambours de câble (3) adjacents l'un à l'autre est prévue ou intégrée dans l'arbre d'entraînement (6) ou un élément de type barre de celui-ci.

8. Dispositif de traction de câble selon l'une quelconque des revendications 1 à 7, **caractérisé en ce que** l'arbre d'entraînement (6) ou éléments de type barre de celui-ci sont formés par un arbre articulé.

9. Dispositif de traction de câble selon l'une quelconque des revendications 1 à 8, **caractérisé en ce que** le dispositif d'entraînement (5) est agencé à une extrémité du dispositif de traction de câble (1) ou entre deux tambours de câble (3) adjacents.

10. Dispositif de traction de câble selon l'une quelconque des revendications 1 à 9, **caractérisé en ce que** le dispositif de traction de câble (1) est logé de manière coulissante ou mobile au niveau de ou dans une fixation ou guidage (18) ou un échafaudage.
